# DEMANDE DE BREVET EUROPEEN

(11) **EP 0 663 157 A1**
(43) Date de publication de la demande: **19.07.1995**
(21) Numéro de dépôt: 95460001.1
(22) Date de dépôt: 12.01.1995
(51) Int. Cl.: A44C 17/02

(54) **Structure comportant un élément serti amovible**

(30) Priorité: 14.01.1994 FR 9400356
(71) Demandeur: Chanteau, Pierre, F-29600 Plourin les Morlaix (FR)
(72) Inventeur: Chanteau, Pierre, F-29600 Plourin les Morlaix (FR)

(57) **Abrégé**

La structure comprend une pièce rigide (1) présentant un passage (2) ouvert à ses deux extrémités et qui garni d'une butée amont (7,8) et d'une butée aval (4) qui coopèrent pour immobiliser l'élément dans le passage.

La butée amont est constituée par un joint torique élastomère (4) logé dans une gorge (3) ménagée dans la paroi du passage (2), et l'élément comporte de son extrémité amont à son extrémité aval :
. une première partie dont aucune section parallèle au plan (P-P) de ladite gorge (3) n'a de dimension supérieure au diamètre interne du joint comprimé au maximum (4),
. une deuxième partie de section sensiblement circulaire dont le diamètre est supérieur au diamètre intérieur du joint (4) au repos mais inférieur au diamètre intérieur du joint torique comprimé au maximum (4), et

au moins une troisième partie de section sensiblement circulaire dont le diamètre est inférieur à celui de la deuxième partie,
grâce à quoi l'élément (6) est adapté à venir en butée par une zone de sa première partie contre la butée aval (7,8) et par sa troisième partie contre le joint torique (4).

## Description

La présente invention concerne une structure comportant un élément serti amovible, tel qu'un élément décoratif en pierre précieuse ou semi-précieuse, en porcelaine, en verre ou tout autre matériau décoratif, ou un élément fonctionnel tel qu'un boîtier de montre, dans un support pouvant appartenir au domaine de la bijouterie de luxe ou de fantaisie, à celui des accessoires de mode, à celui des vêtements, et à l'artisanat d'art en général.

Plus précisément, l'invention concerne une structure du type qui comprend une pièce rigide présentant un passage ouvert à ses deux extrémités et définissant une cavité réceptrice pour un tel élément, ledit passage étant garni d'une paire de butées, dites respectivement butée amont et butée aval par référence à la direction d'introduction de l'élément dans le passage, lesquelles butées coopèrent pour immobiliser ledit élément dans ledit passage.

L'objectif poursuivi par l'invention est de permettre de personnaliser une telle structure en en modifiant son aspect, sa valeur, sa qualité, etc., par remplacement rapide de son ou de ses éléments décoratifs ou fonctionnels, sans que la personne effectuant la manipulation ait besoin d'outil ou d'un savoir-faire quelconque.

Ce but est atteint en ce sens que l'invention propose une structure de sertissage qui est caractérisée :
- en ce que la butée amont est constituée par un joint torique élastomère logé dans une gorge ménagée dans la paroi dudit passage, ledit joint ayant un diamètre interne minimal au repos et un diamètre interne maximal lorsqu'il subit une compression radiale maximale dirigée vers l'extérieur, et
- en ce que l'élément a une géométrie telle qu'il comporte de son extrémité amont à son extrémité aval :

. une première partie dont aucune section parallèle au plan de ladite gorge n'a de dimension supérieure au diamètre interne maximal du joint torique,
. une deuxième partie de section sensiblement circulaire dont le diamètre est supérieur au diamètre intérieur minimal mais inférieur au diamètre intérieur maximal du joint torique, et

au moins une troisième partie de section sensiblement circulaire dont le diamètre est inférieur à celui de la deuxième partie,
grâce à quoi l'élément est adapté à venir en butée par une zone de sa première partie contre la butée aval et par sa troisième partie contre le joint torique.

Grâce à cette structure, l'élément peut être très facilement serti car, pour ce faire, il suffit de placer ledit joint dans ladite gorge - ce qui sera fait une fois pour toutes - et d'insérer à force l'élément à sertir dans le passage au travers dudit joint en exerçant sur ledit élément une pression dirigée en direction de la butée aval jusqu'à ce que ladite deuxième partie de l'élément ait franchi le plan de la gorge.

Si on désire extraire l'élément ainsi serti pour le remplacer par un autre, il suffit de le dégager dudit joint en exerçant sur ledit élément une pression dirigée de l'aval vers l'amont, le joint n'étant pas délogé de la gorge par cette simple opération.

Pour que le joint reste bien centré dans la gorge lorsqu'il n'est soumis à aucune compression, la structure présente, de préférence, en fond de gorge, des butées adaptées à le caler.

Dans la forme d'exécution la plus simple, l'élément à sertir est sphérique. Il peut ainsi s'agir par exemple d'une bille en un matériau quelconque, présentant une rigidité suffisante et un diamètre approprié. Ce matériau pourra être un métal, un minéral, du bois, une résine, de l'ivoire végétal, une matière plastique, etc. L'élément sphérique pourra avantageusement être une bille de verre ou de porcelaine du commerce, car le choix des couleurs, la régularité des diamètres, la solidité et le faible prix font de telles billes des éléments décoratifs de fantaisie très avantageux.

Au lieu d'être sphérique, l'élément à sertir pourra par exemple être ovoïde.

La pièce rigide pourra par exemple être une monture de bijou, ou un article similaire, c'est-à-dire que la gorge sera ménagée directement dans le substrat à garnir de l'élément. Si, par contre, le substrat est souple ou semi-rigide, la pièce rigide revêtira la forme d'un oeillet adapté à être solidarisé audit un substrat.

Dans l'un et l'autre cas, la butée aval pourra être constituée par au moins une forme contentive se projetant dans ledit passage ou dans son prolongement imaginaire.

L'invention sera décrite ci-après avec davantage de détails par référence aux dessins annexés dans lesquels :
- la figure 1 est une coupe partielle d'une monture de bague formant pièce rigide selon l'invention,
- la figure 2 illustre le sertissage d'une sphère en un matériau précieux, semi-précieux ou simplement décoratif dans la monture de la figure 1,
- la figure 3 montre la sphère telle que sertie à l'issue de l'opération de la figure 2,
- la figure 4 illustre l'extraction de la sphère précédemment sertie,
- la figure 5 montre en coupe partielle un oeillet de l'art antérieur en cours de serrage sur un substrat souple, par exemple un vêtement,
- la figure 6 est une vue similaire à la figure 5 mais montrant un oeillet adapté à former l'élément rigide selon l'invention,
- la figure 7 illustre l'oeillet de la figure 6 après serrage sur le substrat souple, et
- la figure 8 est une vue similaire à la figure 7 mais après sertissage d'une sphère décorative.

Si l'on examine la figure 1, on voit une partie de monture asymétrique de bague 1 qui détermine un passage 2 dont la section est au moins cylindrique dans un plan P-P. Dans ce plan P-P, la paroi du passage est creusée d'une gorge 3 dans laquelle est logé avec jeu un joint torique 4. Des butées 5, par exemple au nombre de quatre, régulièrement réparties dans la gorge, calent le joint 4 en place.

Comme on le voit à la figure 2, une sphère 6, constituant un élément décoratif amovible, est poussée manuellement dans le passage 2, selon la flèche F1 (de l'amont vers l'aval), à l'encontre du joint 4 dont la géométrie se déforme en venant combler la gorge 3. La progression de la sphère est stoppée (figure 3) par les reliefs de contention 7 et 8 de la monture, reliefs qui, comme on le voit mieux à la figure 3, sont constitués par la matière de la monture qui déborde, selon d1 et d2, à l'intérieur du cylindre imaginaire ayant pour diamètre celui du passage 2 et dont l'axe est perpendiculaire au plan P.

Comme il ressort également de la figure 3, le plan du diamètre D de la sphère parallèle au plan P-P est situé au-dessus dudit plan P-P, de sorte qu'après avoir subi une compression maximale le joint torique se détend légèrement en résistant au déplacement spontané de la sphère dans la direction de la flèche F2, c'est-à-dire de l'aval vers l'amont (figure 4). Il s'ensuit que la sphère est bloquée entre les reliefs 7 et 8 et le joint 4, qui est invisible, une fois le sertissage effectué. Ce joint n'est pas sujet à l'usure, mais il peut facilement être remplacé en cas de nécessité.

Pour extraire la sphère 6, il suffit de pousser sur elle comme le montre la figure 4.

La figure 5 montre un oeillet classique en court de pose par exemple sur un substrat en cuir 15. Cet oeillet est défini par une pièce principale 9 présentant des languettes 13 qui ensemble définissent une partie sensiblement cylindrique 10 munie d'une bride 11 à une de ses extrémités, et par une pièce secondaire 12 en forme de rondelle enfilée sur la partie cylindrique 10. La rondelle 12 et la bride 11 présentent des reliefs complémentaires qui viennent s'emboîter lorsque les languettes 13 sont rabattues contre la rondelle 12.

La figure 6 montre un oeillet selon l'invention : il se distingue du précédent par le fait qu'il présente entre sa bride 11 et sa partie cylindrique 10, une forme contentive 14 et, dans sa partie cylindrique, une gorge 3' qui, comme dans le cas des figures 1 à 4, reçoit un joint torique 4.

La figure 7 montre l'oeillet selon l'invention, dont la pose sur le substrat souple est terminée (languettes 13 rabattues sur le substrat avec interposition de la rondelle 12).

La figure 8 montre une sphère décorative immobilisée entre le joint torique 4 et la forme contentive 14.

## Revendications

**1 -** Structure comportant un élément serti amovible (6), du type comprenant une pièce rigide (1 ; 9) présentant un passage (2) ouvert à ses deux extrémités et définissant une cavité réceptrice pour un tel élément, ledit passage étant garni d'une paire de butées, dites respectivement butée amont et butée aval par référence à la direction d'introduction de l'élément dans le passage, lesquelles butées coopèrent pour immobiliser ledit élément dans ledit passage, caractérisée :
- en ce que la butée amont est constituée par un joint torique élastomère (4) logé dans une gorge (3 ; 3') ménagée dans la paroi dudit passage (2), ledit joint ayant un diamètre interne minimal au repos et un diamètre interne maximal lorsqu'il subit une compression radiale maximale dirigée vers l'extérieur, et
- en ce que l'élément a une géométrie telle qu'il comporte de son extrémité amont à son extrémité aval :
. une première partie dont aucune section parallèle au plan (P-P) de ladite gorge n'a de dimension supérieure au diamètre interne maximal du joint torique (4),
. une deuxième partie de section sensiblement circulaire dont le diamètre est supérieur au diamètre intérieur minimal mais inférieur au diamètre intérieur maximal du joint torique (4), et
au moins une troisième partie de section sensiblement circulaire dont le diamètre est inférieur à celui de la deuxième partie,
grâce à quoi l'élément (6) est adapté à venir en butée par une zone de sa première partie contre la butée aval (7,8) et par sa troisième partie contre le joint torique (4).

**2 -** Structure selon la revendication 1, caractérisée en ce qu'elle présente, en fond de gorge (3 ; 3'), des butées (5) adaptées à caler ledit joint (4) lorsqu'il n'est soumis à aucune compression.

**3 -** Structure selon la revendication 1 ou 2, caractérisée en ce que l'élément à sertir (6) est sphérique.

**4 -** Structure selon la revendication 2, caractérisée en ce que l'élément à sertir est ovoïde.

**5 -** Structure selon l'une quelconque des revendications 1 à 4, caractérisée en ce que la pièce rigide est une monture de bijou ou article similaire.

**6 -** Structure selon l'une quelconque des revendications 1 à 4, caractérisée en ce que la pièce rigide revêt la forme d'un oeillet adapté à être solidarisé à un support souple ou semi-rigide (15).

**7 -** Structure selon l'une quelconque des revendications 1 à 6, caractérisé en ce que la butée aval (7,8 ; 14) est constituée par au moins une forme contentive se projetant dans ledit passage (2) ou dans son prolongement imaginaire.

**8 -** Procédé de sertissage mettant en oeuvre la structure selon l'une quelconque des revendications 1 à 7, qui consiste à placer ledit joint (4) dans ladite gorge (3 ; 3') et à insérer à force l'élément à sertir (6) dans ledit passage (2) au travers dudit joint (4) en exerçant sur ledit élément une pression dirigée en direction de la butée aval jusqu'à ce que ladite deuxième partie de l'élément ait franchi le plan (P-P) de la gorge (3 ; 3').
